# FASCICULE DE BREVET EUROPEEN

(11) **EP 1 234 618 B1**
(45) Date de publication et mention de la délivrance du brevet: **14.07.2004**
(21) Numéro de dépôt: 01430008.1
(22) Date de dépôt: 22.02.2001
(51) Int. Cl.: B07B 1/10, A01D 51/00

(54) **Dispositif et procédé d'extraction des corps étrangers mélangés aux fruits récoltés au sol.**
Vorrichtung und Verfahren zum Entfernen von mit von dem Boden geernteten Früchten vermischten Fremdkörpern
Device and method for removing foreign bodies mixed with fruits harvested from the soil

(43) Date de publication de la demande: 28.08.2002
(73) Titulaire: Pellenc Iberica S.L., 23009 Jaen (ES)
(72) Inventeur: Bouyou, Bertrand, 23009 Jaen (ES)
(74) Mandataire: Marek, Pierre

(56) Documents cités:
- EP-A- 0 265 669
- FR-A- 1 290 889
- US-A- 2 116 006
- US-A- 4 846 282
- US-A- 5 860 533
- US-A- 5 887 729

## Description

La présente invention concerne un dispositif et un procédé pour séparer les fruits récoltés au sol (tels que, par exemple, olives, châtaignes, noix, noisettes, amandes, pistaches, etc.) des corps étrangers ramassés avec ceux-ci : terre, pierres, feuilles, branches, brindilles et autres.

La récolte des fruits au sol s'effectue en général par des balais rotatifs qui équipent les têtes des machines à récolter. Ces balayeuses ramassent systématiquement tous les objets ou corps répandus sur le sol jusqu'à la couche dure de celui-ci.

Le résultat du ramassage pose problème en raison du fait que les fruits sont mélangés à une quantité énorme de corps étrangers. A titre indicatif, les fruits ne représentent souvent que 5 % de l'ensemble récolté. On comprend dès lors l'importance du tri, puisqu'à la fin du procédé de traitement de la récolte, les fruits devront être impérativement dégagés de tous les corps étrangers.

On connaît des machines pour trier les fruits récoltés au sol. Les systèmes connus utilisés sont issus de deux technologies :

### 1) Les cylindres trieurs.

Ce sont de gros cylindres rotatifs munis de grilles sur leur périphérie. Les fruits sont introduits dans un premier cylindre qui, en tournant, crible la terre qui s'évacue à travers les mailles de la grille. Le produit de ce premier tri est ensuite envoyé dans des séparateurs à flottaison. Les fruits, et les corps étrangers restants sont immergés dans des bacs d'eau. Les fruits flottent et sont amenés vers un élévateur par un courant d'eau tandis que les pierres plus lourdes tombent au fond du bac où elles sont évacuées.

### 2) Les tamis vibrants.

Des tamis vibrants inclinés sont montés en succession, les uns des autres. Les fruits chargés de corps étrangers arrivent sur le premier crible qui va séparer les fruits des objets plus petits, terre et feuilles, lesquels vont traverser les mailles du crible, tandis que les fruits et les objets plus gros, pierres et brindilles, vont rester sur la grille et être amenés sur le second crible disposé à la suite du premier. Ce second crible est pourvu d'une grille à mailles de dimensions adaptées au calibre des fruits. Seuls les fruits et les corps étrangers de dimensions égales aux fruits vont traverser cette grille. Les fruits et les corps étrangers restant seront alors récupérés et séparés par flottaison comme expliqué précédemment.

Ces deux technologies présentent un inconvénient majeur. Du fait de l'encombrement des machines disposées en succession et qui constituent la chaîne de tri, l'installation est généralement réalisée à poste fixe en station. Elle n'est pas embarquable facilement sur les machines de récolte ou sur un porteur mobile. Le coût prohibitif du transport de la terre et des pierres à la station et leur retour pour l'épandage dans les champs, font que ces systèmes de tris ne sont pas compétitifs.

L'objet de l'invention est de remédier à cet inconvénient et de réaliser un dispositif de double triage facilement embarquable sur les machines de récolte ou sur porteur mobile, bien que l'utilisation en station d'un tel dispositif soit toujours possible.

Selon le procédé de l'invention, on réalise successivement selon la revendication 1, lors d'une même chute des produits à trier et au moyen d'au moins un transporteur sans fin ajouré, un premier criblage des produits récoltés qui retient les corps étrangers de dimensions supérieures à la grosseur des plus gros fruits de l'espèce récoltée et qui laisse passer les fruits et les corps étrangers de dimensions égales ou inférieures à la grosseur de ces plus gros fruits, puis un deuxième criblage qui retient les fruits et qui laisse passer les corps de dimensions inférieures à la grosseur des plus petits fruits de ladite espèce.

Le dispositif selon la revendication 2 comprend des premiers moyens de criblage présentant des ouvertures ou mailles dimensionnées pour retenir les corps étrangers de dimensions supérieures à la grosseur des plus gros fruits de l'espèce récoltée et laisser passer les fruits et les corps étrangers de dimensions égales ou inférieures à la grosseur de ces plus gros fruits, et des deuxièmes moyens de criblage disposés au-dessous desdits premiers moyens de criblage et présentant des ouvertures ou mailles dimensionnées pour retenir les fruits et laisser passer les corps étrangers de dimensions inférieures à la grosseur des plus petits fruits de ladite espèce, lesdits premiers et deuxièmes moyens de criblage étant réalisés sous la forme d'au moins un transporteur sans fin ajouré qui assure également le transport des fruits triés.

Grâce à ce procédé et à ce dispositif, il a été possible de réaliser une machine de tri compacte, d'encombrement réduit et facilement embarquable sur les machines de récolte ou sur un porteur automoteur.

Ce procédé et cette machine permettent l'extraction de tous les corps étrangers présentant des dimensions supérieures aux plus gros fruits et inférieures aux plus petits fruits.

D'autre part, le double triage des produits récoltés réalisé lors d'une même chute desdits produits, procure l'avantage supplémentaire d'éviter les reprises qui engendrent des blessures aux fruits.

Selon une autre disposition caractéristique, le double triage est réalisé au moyen d'un transporteur sans fin ajouré dont le tapis transporteur est configuré de manière que son brin actif supérieur présente deux cribles superposés soit un premier crible supérieur comportant des ouvertures ou mailles dimensionnées pour retenir les corps étrangers de dimensions supérieures à la grosseur des plus gros fruits de l'espère récoltée et pour laisser passer les fruits et les corps étrangers de dimensions égales ou inférieures aux dimensions de ces plus gros fruits et un deuxième crible inférieur présentant des ouvertures ou mailles dimensionnées pour retenir les fruits et laisser passer les corps étrangers de dimensions inférieures aux plus petits fruits, ce transporteur trieur assurant également le transport des fruits jusqu'à un dispositif de récupération et, d'autre part, le transport et l'éjection des corps étrangers dont le calibre est supérieur au calibre des plus gros fruits et séparés de ceux-ci.

Selon une autre disposition caractéristique de l'invention, le transporteur sans fin ajouré est constitué par une succession de godets à claire-voie assemblés côte à côte, de sorte à réaliser un convoyeur à godets.

Suivant une autre disposition, chaque godet du transporteur à godets est constitué d'un volume définissant une cage qui est délimitée, dans sa partie supérieure sur laquelle arrive la récolte à trier, par une grille présentant des ouvertures ou mailles laissant passer les fruits et les corps étrangers de dimensions égales ou inférieures à la grosseur des plus gros fruits et, dans sa partie inférieure, par une grille dont les trous sont de dimensions légèrement inférieures à la grosseur des plus petits fruits.

Selon une autre disposition caractéristique, la face frontale des godets, en considérant le sens d'avancement de ceux-ci, est constituée par une plaque lisse sur toute sa longueur, de sorte que les fruits roulent facilement sur celle-ci pour être vidés lorsque lesdits godets basculent ou, lorsqu'au passage d'un tambour, la force centrifuge sera suffisante.

Selon une autre disposition, la grille supérieure des godets est montée avec une aptitude de pivotement, afin de faciliter l'évacuation des fruits lorsque les godets basculent au passage de l'extrémité de déversement du transporteur sans fin.

Selon une autre disposition caractéristique, l'articulation de la grille supérieure s'effectue sur le godet qui précède le godet couvert par celle-ci, de façon à permettre un montage type "écailles" facilitant l'évacuation des corps étrangers volumineux dans la partie ascendante du convoyeur.

Selon une autre disposition caractéristique, une rampe flottante est disposée dans une partie montante du convoyeur à godets, cette rampe flottante remplissant deux fonctions :- d'une part, elle facilite l'entraînement des corps étrangers qui sont pris en sandwich entre les godets du convoyeur et ladite rampe flottante, dans la montée et, d'autre part, elle assure un effet de toboggan pour dévier vers l'extérieur les corps étrangers qui décrochent, dans la montée du convoyeur, à la sortie de la rampe.

Selon un autre mode d'exécution de l'invention, le dispositif de tri comprend deux transporteurs à bande sans fin ajourée, soit un transporteur externe comportant des ouvertures ou mailles dimensionnées pour retenir les corps étrangers de dimensions supérieures à la grosseur des plus gros fruits de l'espèce récoltée et laisser passer les fruits et les corps étrangers de dimensions égales ou inférieures aux dimensions de ces plus gros fruits, et un transporteur interne logé dans ledit transporteur externe et présentant des ouvertures ou mailles dimensionnées pour retenir les fruits et laisser passer les corps étrangers de dimensions inférieures aux plus petits fruits de ladite espèce, un espace délimité par le transporteur externe séparant les extrémités de déchargement desdits transporteurs sans fin, de sorte à permettre le déchargement des fruits triés.

Les buts, caractéristiques et avantages ci-dessus et d'autres encore, ressortiront mieux de la description qui suit et des dessins annexés dans lesquels :
La figure 1 est une vue en élévation d'un premier exemple de réalisation du dispositif selon l'invention.
La figure 2 est une vue analogue à la figure 1 et montrant le dispositif en cours de travail.
La figure 3 est une vue partielle, en perspective, de ce dispositif.
La figure 4 est une autre vue partielle, en perspective, du convoyeur trieur à godets selon le premier exemple de réalisation de l'invention.
La figure 5 est une vue en perspective d'un godet du transporteur trieur à godets.
La figure 6 est une vue partielle illustrant le double criblage obtenu à l'aide de ce transporteur trieur.
La figure 7 est une vue partielle illustrant la phase de déchargement des fruits triés.
La figure 8 est une vue partielle du transporteur-trieur à godets, montrant un tronçon de ce dernier équipé d'un système d'entraînement des branches.
La figure 9 est une vue à plus grande échelle de ce système, le tracé en traits interrompus montrant la fourche d'entraînement en position rabattue de repos.
La figure 10 est une vue partielle du transporteur-trieur à godets, illustrant un tronçon de ce dernier équipé d'un dispositif d'assistance à l'entraînement des pierres extraites des produits à trier.
La figure 11 est une vue à plus grande échelle de ce dispositif.
La figure 12 illustre un autre mode d'exécution du transporteur-trieur selon l'invention.

On se réfère auxdits dessins pour décrire des exemples intéressants, bien que nullement limitatifs, de mise en oeuvre du procédé et de réalisation du dispositif de séparation selon l'invention.

Selon le procédé de l'invention, on réalise successivement, lors d'une même chute des produits à trier, et au moyen d'au moins un transporteur sans fin ajouré, un premier criblage des produits récoltés de façon à retenir les corps étrangers de dimensions supérieures à la grosseur des plus gros fruits de l'espèce récoltée et à ne laisser passer que les fruits et les corps étrangers de dimensions égales ou inférieures aux dimensions de ces plus gros fruits, puis un deuxième criblage qui retient les fruits et laisse passer les corps étrangers de dimensions inférieures aux plus petits fruits de ladite espèce.

Le dispositif selon l'invention est remarquable en ce qu'il comprend des premiers moyens de criblage présentant des ouvertures ou mailles dimensionnées pour retenir les corps étrangers de dimensions supérieures à la grosseur des plus gros fruits de l'espèce récoltée et laisser passer les fruits et les corps étrangers de dimensions égales ou inférieures à la grosseur de ces plus gros fruits, et des deuxièmes moyens de criblage présentant des ouvertures ou mailles dimensionnées pour retenir les fruits et laisser passer les corps étrangers de dimensions inférieures à la grosseur des plus petits fruits de ladite espèce, lesdits premiers et deuxièmes moyens de criblage étant réalisés sous la forme d'au moins un transporteur sans fin ajouré qui assure également le transport des fruits

Par transporteur sans fin ajouré, on entend désigner tout convoyeur configuré sous forme de tapis ou bande sans fin muni(e) d'ouvertures ou mailles calibrées en fonction de la grosseur des fruits de l'espèce à trier, de sorte à permettre un criblage des produits déversés sur ladite bande ou tapis sans fin.

Selon un premier mode de mise en oeuvre de l'invention, le dispositif d'extraction des corps étrangers est constitué par un transporteur sans fin ajouré dont le tapis transporteur 1 est configuré de manière que son brin actif supérieur 1A présente deux systèmes de criblage superposés, soit un premier système de criblage supérieur comportant des ouvertures ou mailles dimensionnées pour laisser passer seulement les fruits et les corps étrangers de dimensions égales ou inférieures à la grosseur des plus gros fruits et un deuxième système de criblage inférieur présentant des ouvertures ou mailles dimensionnées pour laisser passer seulement les corps étrangers de dimensions inférieures à la grosseur des plus petits fruits.

De manière avantageuse, ce transporteur trieur ajouré est constitué par un convoyeur à godets comportant une succession de godets à claire-voie assemblés côte à côte.

Chaque godet 2 de ce convoyeur trieur est constitué d'un volume définissant une cage qui est délimitée, dans sa partie supérieure sur laquelle arrive la récolte à trier, par une grille 3 présentant des ouvertures ou mailles 4 laissant passer seulement les fruits F et les corps étrangers de dimensions égales ou inférieures à la grosseur des plus gros fruits et, dans sa partie inférieure, par une grille 5 dont les trous ou mailles 6 sont de dimensions légèrement inférieures à la grosseur des plus petits fruits.

Le transporteur à godets ainsi réalisé comprend un tronçon de chargement 1C disposé horizontalement ou sensiblement horizontalement et un tronçon de transport 1D s'élevant en direction de l'extrémité de déchargement 1E dudit transporteur.

Les godets sont réalisés en grilles d'acier, avantageusement inoxidable. Leurs flancs 7 sur lesquels sont fixés, par exemple par soudure, les barreaux de la grille inférieure 5, peuvent être réalisés en tôle. L'efficacité de nettoyage des corps plus petits que les produits à trier dépend du rapport entre les surfaces pleines et les surfaces vides de la grille inférieure 5, c'est-à-dire que cette grille doit être constituée de barreaux les plus fins possibles et les plus écartés possible, en compatibilité bien entendu avec la taille du produit à trier qui ne doit pas passer à travers ladite grille.

Au contraire, la partie supérieure du godet par laquelle entrent et sortent les produits à trier, doit être constituée par une grille la plus petite possible, afin de limiter au maximum l'entrée dans le godet de corps plus gros que les produits à trier.

La grille supérieure 3 des godets 2 est montée avec une aptitude de pivotement autour d'un axe horizontal ou approximativement horizontal, de sorte à pouvoir occuper deux positions, soit : - une première position fermée lorsque les godets se trouvent dans la zone de réception 1C de la récolte à trier et durant leur trajet ascendant jusqu'à l'extrémité de déchargement 1E, et, - une position ouverte durant leur passage sur ladite extrémité de déchargement et pendant leur trajet de retour.

L'ouverture de la grille supérieure 3 des godets est obtenue par l'effet de la force centrifuge à l'entrée de la courbe de la zone de déchargement 1E et cette grille se referme à l'entrée de la zone de réception 1C, également par gravité ou à l'aide d'un rouleau ou patin installé fixement sur le châssis supportant le tapis transporteur trieur.

De manière avantageuse, la grille supérieure 3 de chaque godet 2 est rattachée, au moyen d'une articulation 8, sur la partie supérieure du godet 2 qui précède le godet couvert par ladite grille. Cette disposition caractéristique qui permet un montage type écailles facilitant l'évacuation des corps volumineux dans la partie ascendante du convoyeur, est visible sur la figure 6 où l'on voit la grille 3a fixée, au moyen de l'articulation 8a, sur le godet 2a qui précède le godet 2b couvert par ladite grille.

La face frontale des godets, en considérant le sens de déplacement de ceux-ci, est constituée par une plaque lisse 13 s'étendant sur toute la longueur desdits godets et dont la fonction est de faciliter le déchargement des fruits lorsque le godet bascule.

La bande transporteuse trieuse réalisée de la manière qui vient d'être indiquée est fixée sur un tapis à barreaux 9 constitué d'une succession de barreaux espacés 9a fixés, par l'intermédiaire de leurs extrémités, sur une paire de courroies 9b ou de chaînes. Le pas des barreaux correspond à la largeur des godets 2 lesquels sont fixés individuellement sur lesdits barreaux, de préférence au moyen d'une ou plusieurs brides démontables 10.

Le déplacement du transporteur trieur ainsi réalisé est commandé, de manière connue en soi, par l'un de ses axes ou arbre moteur 11 lequel peut être entraîné par un moteur hydraulique (non représenté) ou autrement.

Selon une autre disposition caractéristique, le convoyeur trieur selon l'invention est pourvu de moyens permettant de soumettre le tapis transporteur à des vibrations dans la zone 1C de chargement et de criblage.

Ces vibrations peuvent être générées par la rencontre des barreaux transversaux 9a du tapis d'entraînement 9 avec des galets 12 libres en rotation et supportés par le châssis du transporteur trieur.

En considérant notamment les figures 2 et 6, on comprend que les produits ramassés au sol sont projetés sur la zone de chargement 1C du convoyeur-trieur.

Les fruits F et les corps étrangers C1 de dimensions égales ou inférieures à la grosseur desdits fruits, traversent la grille supérieure 3 des godets qui retient par contre les pierres ou autres corps étrangers C2 de dimensions supérieures à la grosseur des fruits. En poursuivant leur chute, les fruits tombent dans les godets et se trouvent retenus par la grille inférieure 5 de ces derniers qui laisse passer les corps étrangers de dimensions égales ou inférieures à la grosseur des fruits. Après ce double criblage opéré dans une même chute, seuls restent dans les godets, les fruits et les corps étrangers de grosseur égale à celle desdits fruits et dont le pourcentage par rapport à celui desdits fruits est faible.

Les fruits et les corps étrangers restant sont acheminés en direction de l'extrémité de déchargement 1E du convoyeur trieur qui les déverse dans une benne 14 ou contenant similaire, à la suite de quoi lesdits corps étrangers restants sont éliminés par un procédé classique, par exemple, au moyen d'un séparateur à flottaison.

Après que les corps étrangers C2 de grosseur plus importante que celle des fruits récoltés aient été séparés de ces derniers par les grilles d'entrée 3 des godets 2, il faut les évacuer avant qu'ils n'atteignent la zone de déchargement.

Cette fonction est remplie par un toboggan d'éjection 15 reposant sur les godets 2, dans la portion ascendante 1D du convoyeur trieur 1. Ce toboggan 15 est constitué par une plaque de largeur sensiblement égale à la largeur du convoyeur à godets et il est fixé, par l'intermédiaire de son extrémité supérieure et au moyen d'articulations 16 à axe horizontal, à l'extrémité d'une paire de bielles symétriques 18 elles-mêmes fixées, par l'intermédiaire de leur extrémité inférieure, et au moyen d'articulations à axe horizontal 19, au châssis 22 du convoyeur. Le toboggan 15 repose, par effet de gravité, sur la grille supérieure 3 des godets 2. Il est ainsi monté flottant sur une portion ascendante du tapis transporteur trieur. Il présente une extrémité inférieure ou extrémité avant 15a recourbée vers le haut.

Le toboggan flottant 15 ainsi réalisé remplit deux fonctions :
- d'une part, il facilite l'entraînement des corps étrangers C2 (grosses pierres, branches, brindilles, ...) retenus par les grilles supérieures 3 des godets 2, ces corps étrangers se trouvant pris en sandwich entre la face inférieure dudit toboggan et lesdites grilles dès le début de leur trajet ascendant ; et,
- d'autre part, il assure un effet de rampe favorisant l'éjection vers l'extérieur desdits corps étrangers qui décrochent et roulent sur la face extérieure du toboggan dès qu'ils franchissent l'extrémité supérieure de ce dernier.

L'action du toboggan d'éjection 15 peut être complétée par celle d'un moyen de décrochage couvrant toute la largeur du convoyeur à godets et permettant d'arrêter, de détacher des godets, et de renvoyer sur ledit toboggan, les corps étrangers qui sont restés sur lesdits godets après avoir dépassé le toboggan (il s'agit principalement des brindilles ou petites branches qui restent accrochées sur les grilles des godets).

Ce moyen de décrochage peut être avantageusement constitué par une brosse rotative cylindrique 17 à axe horizontal perpendiculaire à la direction du convoyeur, installée au-dessus et à proximité de l'extrémité supérieure du toboggan. Cette brosse 17 dont une génératrice est tangente aux grilles supérieures 3 des godets 2, frotte sur lesdites grilles et permet de renvoyer sur le toboggan les corps étrangers qui ne sont pas retombés à la sortie de celui-ci.

Le dispositif de l'invention peut encore avantageusement comporter un système d'entraînement des branches et/ou un dispositif d'assistance à l'entraînement des pierres, extraites des produits déversés dans la zone de réception du convoyeur-trieur.

Le dispositif d'entraînement des branches (figures 8 et 9) est, selon le mode d'exécution illustré à titre d'exemple avantageux seulement, constitué par au moins un godet ou panier spécial 2A monté à la place d'un panier standard 2 du transporteur à godets. Ce panier spécial 2A comporte une grille ou peigne supérieure pivotante 20 assujettie à des moyens commandant son basculement, de sorte que ladite grille d'entraînement 20 soit ouverte et orientée perpendiculairement ou sensiblement perpendiculairement à la surface externe du tapis transporteur trieur dans la zone de chargement 1C, et fermée et orientée parallèlement ou sensiblement à ladite surface externe sur le reste du parcours dudit tapis transporteur trieur jusqu'à l'entrée de la zone de chargement.

Cette grille d'entraînement s'étend sur toute la largeur du tapis transporteur trieur 1, et le panier 2A n'a aucune capacité de chargement de fruits. Ce panier spécial est, par ailleurs, surmonté d'une grille fixe 23.

Dans la zone ascendante 1D du tapis transporteur trieur et en aval du toboggan d'éjection 15, la grille d'entraînement 20 s'escamote (tracé en traits interrompus de la figure 9) et les branches se trouvent entraînées par les pierres sur ledit toboggan et éjectées du tapis transporteur trieur.

Un exemple des moyens permettant d'assurer le relevage de la grille d'entraînement 20 en position proéminente dans la zone de chargement 1C et son escamotage hors de ladite zone, est illustré à la figure 9.

Le dispositif d'assistance à l'entraînement des pierres (figures 10 et 11) est, selon le mode d'exécution illustré à titre d'exemple avantageux, également constitué par au moins un panier spécial 2B monté à la place d'un panier standard 2 du transporteur à godets. Ce panier 2B ne comporte pas de grille supérieure pivotante, mais une grille ou peigne fixe 21 disposée de manière proéminente par rapport à la surface externe du tapis transporteur trieur. Cette grille fixe a une position inclinée vers l'arrière par rapport à la trajectoire du tapis sans fin et elle s'étend également sur toute la largeur du tapis transporteur trieur 1, et le panier 2B n'a aucune capacité de chargement de fruits. Ce panier spécial est, par ailleurs, surmonté d'une grille fixe 24. On comprend que la grille ou peigne 21 permet d'entraîner les pierres, bois, branches, etc. qui se trouvent retenus sur le tapis transporteur trieur, notamment dans la zone ascendante de celui-ci.

La figure 12 illustre un autre mode d'exécution du dispositif d'extraction des corps étrangers mélangés aux fruits récoltés au sol.

Selon ce mode d'exécution, le dispositif est constitué de deux transporteurs sans fin ajourés, soit un transporteur externe 31 et un transporteur interne 32 logé dans l'espace délimité par ledit transporteur externe, de façon que lesdits transporteurs comportent des tronçons superposés 31A et 32A, respectivement, dans la zone Z de déversement des produits P ramassés au sol.

Le tapis sans fin constituant le transporteur externe 31 constitue un premier moyen de criblage et il présente des ouvertures ou mailles 31a dimensionnées pour retenir les corps étrangers C2 de dimensions supérieures à la grosseur des plus gros fruits de l'espèce récoltée et laisser passer les fruits et les corps étrangers de dimensions égales ou inférieures à la grosseur de ces plus gros fruits, tandis que le tapis sans fin du convoyeur interne 32 constitue un deuxième moyen de criblage présentant des ouvertures ou mailles 32a dimensionnées pour retenir les fruits F et laisser passer les corps étrangers de dimensions inférieures à la grosseur des plus petits fruits de ladite espèce.

Par exemple, en considérant une application du dispositif au tri des olives, le tapis externe 31 peut être constitué de barreaux espacés de 25 mm, tandis que le tapis interne est constitué de barreaux espacés de 9 mm.

Les tapis sans fin 31 et 32 sont, de préférence, assujettis à des moyens connus en soi permettant de leur transmettre des vibrations.

Les deux brins des tapis sans fin ajourés 31 et 32 et notamment le brin supérieur de ces derniers ont des trajectoires parallèles, horizontales ou sensiblement horizontales, lesdits tapis 31 et 32 circulant dans la même direction, selon flèches de la figure 12, leur entraînement étant assuré de manière connue en soi, par une motorisation (non représentée) accouplée à leur tambours moteurs 33 et 34, respectivement.

L'extrémité de déchargement 32B du tapis sans fin interne 32 est située à distance de l'extrémité de déchargement 31B du tapis sans fin externe 32, de sorte qu'un espace E est ménagé entre lesdites extrémités, cet espace permettant le déchargement des fruits triés F, lesquels sont, par exemple, réceptionnés dans une benne 14 ou autre contenant.

On conçoit bien le fonctionnement de ce deuxième mode d'exécution de l'invention.

Les produits ramassés au sol sont déversés dans la zone de chargement du dispositif.

Les fruits F et les corps étrangers C1 de dimensions égales ou inférieures à la grosseur desdits fruits tombent sur le tronçon de chargement 31A du tapis transporteur ajouré externe 31 et traversent la grille constituée par celui-ci, laquelle retient, par contre, les pierres ou autres corps étrangers C2 de dimensions supérieures à la grosseur des plus gros fruits de l'espèce récoltée.

En poursuivant leur chute, les fruits tombent sur le tronçon sous-jacent 32A du tapis transporteur ajouré interne 32 et se trouvent retenus par celui-ci qui laisse passer les corps étrangers C1 de dimensions inférieures à la grosseur des plus petits fruits de ladite espèce, ces corps étrangers de petites dimensions retombant sur le sol ou dans un contenant, après avoir traversé les brins inférieurs des tapis sans fin ajourés 31 et 32.

Les corps étrangers C2 retenus par le transporteur sans fin ajouré externe 31 sont acheminés jusqu'à l'extrémité de déchargement 31B de ce dernier qui les déverse sur le sol ou dans un contenant.

Les fruits F retenus par le transporteur sans fin ajouré interne 32 sont acheminés jusqu'à l'extrémité de déchargement 32B de ce dernier qui les déverse à travers un tronçon sous-jacent du brin inférieur du transporteur sans fin ajouré externe 31, dans une benne 14 ou autre contenant analogue.

## Revendications

1. Procédé d'extraction en continu des corps étrangers mélangés aux fruits récoltés au sol, tel qu'on réalise successivement lors d'une même chute des produits à trier et au moyen d'au moins un transporteur sans fin ajouré, un premier criblage des produits récoltés de façon à retenir les corps étrangers (C2) de dimensions supérieures à la grosseur des plus gros fruits de l'espèce récoltée et à ne laisser passer que les fruits et les corps étrangers de dimensions égales ou inférieures aux dimensions de ces plus gros fruits, puis un deuxième criblage qui retient les fruits (F) et qui laisse passer les corps étrangers (C1) de dimensions inférieures aux plus petits fruits de ladite espèce.

2. Dispositif d'extraction en continu de corps étrangers mélangés aux fruits récoltés au sol, tel qu'il comprend des premiers moyens de criblage (3) présentant des ouvertures ou mailles (4) dimensionnées pour retenir les corps étrangers (C2) de dimensions supérieures à la grosseur des plus gros fruits de l'espèce récoltée et laisser passer les fruits et les corps étrangers de dimensions égales ou inférieures à la grosseur de ces plus gros fruits, et des deuxièmes moyens de criblage (5) disposés au-dessous desdits premiers moyens de criblage (3) et présentant des ouvertures ou mailles (6) dimensionnées pour retenir les fruits (F) et laisser passer les corps étrangers de dimensions inférieures à la grosseur des plus petits fruits de ladite espèce, de sorte que lesdits corps étrangers de grosse et de petite tailles sont extraits lors d'une même chute, lesdits premiers et deuxièmes moyens de criblage étant réalisés sous la forme d'au moins un transporteur sans fin ajouré (1-2) qui assure également le transport des fruits triés (F).

3. Dispositif suivant la revendication 2, **caractérisé en ce que** le double triage est réalisé au moyen d'un transporteur sans fin ajouré dont le tapis transporteur (1) est configuré de manière que son brin supérieur (1A) présente deux cribles superposés soit un premier crible supérieur (3) comportant des ouvertures ou mailles (4) dimensionnées pour laisser passer les fruits et les corps étrangers de dimensions égales ou inférieures aux dimensions des plus gros fruits et un deuxième crible inférieur (5) présentant des ouvertures ou mailles (6) dimensionnées pour laisser passer les corps étrangers de dimensions inférieures aux plus petits fruits, ce transporteur trieur assurant également le transport des fruits jusqu'à un dispositif de récupération et, d'autre part, le transport et l'éjection des corps étrangers dont le calibre est supérieur au calibre des plus gros fruits et séparés de ceux-ci.

4. Dispositif suivant la revendication 3, **caractérisé en ce que** le transporteur sans fin ajouré (1) est constitué par une succession de godets à claire-voie (2) assemblés côte à côte, de sorte à réaliser un convoyeur à godets.

5. Dispositif selon la revendication 4, **caractérisé en ce que** chaque godet (2) du transporteur à godets (1) est constitué d'un volume définissant une cage qui est délimitée dans sa partie supérieure sur laquelle arrive la récolte à trier, par une grille (3) présentant des ouvertures ou mailles (4) laissant passer les fruits et les corps étrangers de dimensions égales ou inférieures à la grosseur des plus gros fruits et, dans sa partie inférieure, par une grille (5) dont les trous (6) sont de dimensions légèrement inférieures à la grosseur des plus petits fruits.

6. Dispositif selon l'une des revendications 4 ou 5, **caractérisé en ce que** la grille supérieure (3) des godets (2) est montée avec une aptitude de pivotement autour d'un axe horizontal (8) ou approximativement horizontal, de sorte à pouvoir occuper deux positions, soit : - une première position fermée lorsque les godets (2) se trouvent dans la zone de réception (1C) de la récolte à trier et durant leur trajet ascendant jusqu'à l'extrémité de déchargement (1E), et - une position ouverte durant leur passage sur ladite extrémité de déchargement.

7. Dispositif suivant la revendication 6, **caractérisé en ce que** la grille supérieure (3a) de chaque godet (2) est rattachée, au moyen d'une articulation (8), sur la partie supérieure du godet (2a) qui précède le godet (2b) couvert par ladite grille.

8. Dispositif suivant l'une quelconque des revendications 4 à 7, **caractérisé en ce que** la face frontale des godets (2), en considérant le sens de déplacement de ceux-ci est constituée par une plaque lisse (13) s'étendant sur toute la longueur desdits godets.

9. Dispositif selon l'une quelconque des revendications 4 à 8, **caractérisé en ce que** la bande transporteuse trieuse à godets est fixée sur un tapis sans fin à barreaux (9) constitué d'une succession de barreaux espacés (9a) et accouplé à un moteur assurant l'entraînement dudit tapis et de ladite bande.

10. Dispositif selon la revendication 9, **caractérisé en ce que** chaque godet (2) est fixé au tapis d'entraînement (9) au moyen d'une ou plusieurs brides démontables (10).

11. Dispositif selon l'une quelconque des revendications 4 à 10, **caractérisé en ce que** le convoyeur (1) à godets (2) est soumis à des vibrations dans la zone (1C) de réception et de criblage des produits récoltés.

12. Dispositif selon la revendication 11, **caractérisé en ce que** les vibrations sont générées par la rencontre des barreaux transversaux (9a) du tapis d'entraînement (9) avec des galets (12) libres en rotation et supportés par le châssis du transporteur trieur.

13. Dispositif suivant l'une quelconque des revendications 4 à 12, **caractérisé en ce qu'**un toboggan d'éjection (15) est disposé dans la portion ascendante (1D) du convoyeur à godets, ce toboggan étant fixé, par l'intermédiaire de son extrémité supérieure et il repose par effet de gravité sur la grille supérieure (3) des godets (2) se trouvant dans ladite portion ascendante, ce toboggan remplissant deux fonctions :
- d'une part, il facilite l'entraînement des corps étrangers (C2) retenus par les grilles supérieures (3) des godets durant leur trajet ascendant ; et,
- d'autre part, il assure un effet de rampe favorisant l'éjection vers l'extérieur desdits corps étrangers qui décrochent dans la montée du convoyeur dès qu'ils franchissent l'extrémité supérieure dudit toboggan.

14. Dispositif suivant la revendication 13, **caractérisé en ce qu'**il comporte un moyen de décrochage (17) disposé au-dessus et à proximité de l'extrémité supérieure du toboggan (15), ce moyen couvrant toute la largeur du convoyeur à godets et permettant d'arrêter, de détacher des godets et de renvoyer sur ledit toboggan, les corps étrangers (C2) qui sont restés sur lesdits godets (2) après avoir dépassé le toboggan.

15. Dispositif selon la revendication 14, **caractérisé en ce que** le moyen de décrochage (17) est constitué par une brosse rotative cylindrique montée de sorte à frotter sur les grilles supérieures (3) des godets (2).

16. Dispositif suivant l'une quelconque des revendications 2 à 15, **caractérisé en ce qu'**il comporte un système d'entraînement des branches (20) et/ou un dispositif d'assistance à l'entraînement des pierres (21) extraites des produits déversés dans la zone de réception (1C) du convoyeur trieur (1-2).

17. Dispositif selon la revendication 16, **caractérisé en ce que** le système d'entraînement des branches est constitué par une grille montée avec une aptitude de basculement contrôlé, de sorte à pouvoir occuper deux positions, soit une première position dans laquelle elle se trouve orientée perpendiculairement ou sensiblement perpendiculairement à la trajectoire du tapis transporteur trieur (1) dans la zone de chargement (1C) de ce dernier, et une position dans laquelle elle se trouve orientée parallèlement ou sensiblement parallèlement à ladite trajectoire sur le reste du parcours dudit tapis transporteur trieur jusqu'à l'entrée de la zone de déchargement de ce dernier.

18. Dispositif selon la revendication 2, **caractérisé en ce qu'**il comprend deux transporteurs sans fin ajourés (31, 32), soit un transporteur externe (31) comportant des ouvertures ou mailles (31a) dimensionnées pour laisser passer les fruits (F) et les corps étrangers (C1) de dimensions égales ou inférieures aux dimensions des plus gros fruits de l'espèce récoltée, et un transporteur interne (32) logé dans ledit transporteur externe (31) et présentant des ouvertures ou mailles (32a) dimensionnées pour laisser passer les corps étrangers (C1) de dimensions inférieures aux plus petits fruits de ladite espèce, ces deux transporteurs (31, 32) circulant dans le même sens et comportant des tronçons superposés, dans la zone de chute des produits à trier, un espace (E) séparant les extrémités de déchargement (31A, 32A) desdits transporteurs (31, 32), de sorte à permettre le déchargement des fruits (F) triés.

19. Dispositif suivant la revendication 18, **caractérisé en ce que** le tapis sans fin du transporteur externe (31) et/ou le tapis sans fin du transporteur interne (32) est/sont soumis à des vibrations dans la zone de réception et de criblage des produits (P) récoltés.

## Patentansprüche

1. Kontinuierliches Verfahren zum Entfernen von Fremdkörpern, die mit vom Boden geernteten Früchten vermischt sind, bei dem, zum Beispiel sukzessive während des gleichzeitigen Herabfallens der zu sortierenden Produkte und mittels wenigstens eines durchbrochenen Endlos-Fördermittels, ein erstes Durchsieben der geernteten Produkte, so daß die Fremdkörper (C2) mit Abmessungen, die größer sind als die Dicke der größten Früchte der geernteten Art, zurückgehalten werden und nur die Früchte und die Fremdkörper mit gleichen oder kleineren Abmessungen als die Abmessungen dieser größten Früchte durchgelassen werden, und anschließend ein zweites Durchsieben durchgeführt wird, welches die Früchte (F) zurückhält und welches die Fremdkörper (C1) mit kleineren Abmessungen als die kleinsten Früchte der genannten Art durchläßt.

2. Kontinuierliches Verfahren zum Entfernen von Fremdkörpern, die mit vom Boden geernteten Früchten vermischt sind, welches erste Mittel zum Durchsieben (3) enthält, die Öffnungen oder Gittermaschen (4) aufweisen, die so bemessen sind, daß die Fremdkörper (C2) mit Abmessungen zurückgehalten werden, die größer sind als die Dicke der größten Früchte der geernteten Art, und die Früchte und die Fremdkörper mit gleichen oder kleineren Abmessungen als die Dicke dieser größten Früchte durchgelassen werden, und zweite Mittel zum Durchsieben (5), die unter den ersten Mitteln zum Durchsieben (3) angeordnet sind und Öffnungen oder Gittermaschen (6) aufweisen, die so bemessen sind, daß die Früchte (F) zurückgehalten werden und die Fremdkörper mit kleineren Abmessungen als die Dicke der kleinsten Früchte der Art durchgelassen werden, so daß die Fremdkörper von großer und kleiner Größe während des gleichzeitigen Herabfallens entfernt werden, wobei die ersten und die zweiten Mittel zum Durchsieben in Form von wenigstens einem durchbrochenen Endlos-Förderband (1-2) ausgeführt sind, das auch den Transport der sortierten Früchte (F) sicherstellt.

3. Vorrichtung nach Anspruch 2, **dadurch gekennzeichnet, daß** die doppelte Sortierung mit Hilfe eines durchbrochenen Endlos-Förderbands ausgeführt wird, dessen Förderband (1) so ausgelegt ist, daß das obere Band (1A) zwei übereinander angeordnete Siebe aufweist, d.h. ein erstes oberes Sieb (3), das Öffnungen und Gittermaschen (4) aufweist, die so bemessen sind, daß die Früchte und die Fremdkörper mit gleichen oder kleineren Abmessungen als die Abmessungen der größten Früchte durchgelassen werden, und ein zweites unteres Sieb (5), das Öffnungen und Gittermaschen (6) aufweist, die so bemessen sind, daß die Fremdkörper mit kleineren Abmessungen als die kleinsten Früchte durchgelassen werden, wobei diese Band-Sortiervorrichtung gleichzeitig den Transport der Früchte bis zu einer Auffangvorrichtung und andererseits den Transport und den Auswurf der Fremdkörper sicherstellt, deren Maß größer ist als das Maß der größten Früchte und die von diesen getrennt sind.

4. Vorrichtung nach Anspruch 3, **dadurch gekennzeichnet, daß** das durchbrochene Endlos-Förderband (1) aus einer Abfolge von einzelnen Skelettkörben (2) gebildet wird, die Seite an Seite so zusammengebaut werden, daß ein Becherförderband hergestellt wird.

5. Vorrichtung nach Anspruch 4, **dadurch gekennzeichnet, daß** jeder Skelettkorb (2) des Becherförderbands (1) aus einem Volumen gebildet wird, das ein Gehäuse definiert, das in seinem oberen Teil, auf dem die zu sortierende Ernte ankommt, durch ein Gitter (3) abgegrenzt wird, das Öffnungen oder Gittermaschen (4) aufweist, welche die Früchte und die Fremdkörper mit Abmessungen durchlassen, die gleich oder kleiner als die Dicke der größten Früchte sind, und in seinem unteren Teil durch ein Gitter (5), dessen Öffnungen (6) geringfügig kleinere Abmessungen als die Dicke der kleinsten Früchte aufweisen.

6. Vorrichtung nach einem der Ansprüche 4 oder 5, **dadurch gekennzeichnet, daß** das obere Gitter (3) der Skelettkörbe (2) schwenkbar um eine horizontale oder annähernd horizontale Achse (8) montiert ist, so daß zwei Positionen eingenommen werden können, d.h.:
- eine erste geschlossene Position, wenn sich die Skelettkörbe (2) im Aufnahmebereich (1C) der zu sortierenden Ernte befinden, und während ihres nach oben führenden Wegs bis zum Entlade-Ende (1E), und
- eine offene Position, während sie durch das Entlade-Ende hindurchgeführt werden.

7. Vorrichtung nach Anspruch 6, **dadurch gekennzeichnet, daß** das obere Gitter (3a) jedes Skelettkorbs (2) mittels einer Gelenkverbindung (8) an dem oberen Teil des Skelettkorbs (2a) befestigt ist, das dem Skelettkorb (2b) vorausgeht, das durch das Gitter abgedeckt ist.

8. Vorrichtung nach einem der Ansprüche 4 bis 7, **dadurch gekennzeichnet, daß** die Vorderseite der Skelettkörbe (2), in deren Bewegungsrichtung gesehen, aus einer glatten Platte (13) ausgebildet wird, die sich über die gesamte Länge der Skelettkörbe erstreckt.

9. Vorrichtung nach einem der Ansprüche 4 bis 8, **dadurch gekennzeichnet, daß** das Sortier-Förderband mit Skelettkörben auf einem Gitterstab-Endlosband befestigt ist, das aus einer Aufeinanderfolge von voneinander beabstandeten Stäben (9a) gebildet wird und an einen Motor gekoppelt ist, der den Antrieb des Fördermittels und des Bands sicherstellt.

10. Vorrichtung nach Anspruch 9, **dadurch gekennzeichnet, daß** jeder Skelettkorb (2) auf dem Antriebsband (9) mittels einer oder mehrerer abnehmbarer Bügellaschen (10) befestigt ist.

11. Vorrichtung nach einem der Ansprüche 4 bis 10, **dadurch gekennzeichnet, daß** das Förderband (1) mit Skelettkörben (2) im Bereich der Aufnahme (1C) und Sortierung der geernteten Produkte Vibrationen ausgesetzt wird.

12. Vorrichtung nach Anspruch 11, **dadurch gekennzeichnet, daß** die Vibrationen durch das Auftreffen der querliegenden Gitterstäbe (9a) des Antriebsbands (9) auf die freien, sich in Rotation befindlichen und vom Rahmen des Sortierbands getragenen Walzen (12) erzeugt werden.

13. Vorrichtung nach einem der Ansprüche 4 bis 12, **dadurch gekennzeichnet, daß** eine Auswurf-Rutsche (15) an dem nach oben führenden Abschnitt (1D) des Becherförderbands angeordnet ist, wobei diese Rutsche an ihrem oberen Ende befestigt ist und durch die Wirkung der Schwerkraft auf den oberen Gitter (3) der Skelettkörbe (2) aufliegt, die sich in dem nach oben führenden Abschnitt befinden, wobei die Rutsche zwei Funktionen erfüllt:
- einerseits das Erleichtern der Mitnahme der Fremdkörper (C2), die durch die oberen Gitter (3) der Skelettkörbe während ihres nach oben führenden Wegs zurückgehalten werden; und
- andererseits das Sicherstellen einer Rampenwirkung, die den Auswurf der Fremdkörper nach außen begünstigt, die sich bei der Aufwärtsbewegung des Fördermittels lösen, sobald sie das obere Ende der Rutsche überschreiten.

14. Vorrichtung nach Anspruch 13, **dadurch gekennzeichnet, daß** sie ein Absetzmittel (17) umfaßt, das über und in der Nähe des oberen Endes der Rutsche (15) angeordnet ist, wobei dieses Mittel die gesamte Breite des Becherförderbands abdeckt und es ermöglicht, die Fremdkörper (C2) anzuhalten, sie aus den Skelettkörben zu lösen und die Fremdkörper wieder auf die Rutsche zurückzuschicken, die nach dem Passieren der Rutsche auf den Skelettkörben (2) zurückgeblieben sind.

15. Vorrichtung nach Anspruch 14, **dadurch gekennzeichnet, daß** das Absetzmittel (17) aus einer zylindrischen, sich drehenden Bürste gebildet wird, die so befestigt ist, daß sie auf den oberen Gittern (3) der Skelettkörbe (2) schleift.

16. Vorrichtung nach einem der Ansprüche 2 bis 15, **dadurch gekennzeichnet, daß** sie ein Mitnahmesystem für Zweige (20) und/oder eine Hilfsvorrichtung zum Mitnehmen von Steinen (21) umfaßt, die aus den in den Aufnahmebereich (1C) des Sortier-Förderbands (1-2) ausgeschütteten Produkten entfernt werden.

17. Vorrichtung nach Anspruch 16, **dadurch gekennzeichnet, daß** das Mitnahmesystem für Zweige aus einem Gitter gebildet wird, das kontrolliert schwenkbar montiert ist, so daß zwei Positionen eingenommen werden können, das heißt, eine erste Position, in der sie sich senkrecht oder im wesentlichen senkrecht ausgerichtet zu der Bahn des Sortier-Förderbandes (1) im Ladebereich des letzteren befindet, und eine Position, in der sie sich parallel oder im wesentlichen parallel zu der Bahn für den Rest des Wegs des Sortier-Förderbands bis zum Eingang in den Entladebereich des letzteren befindet.

18. Vorrichtung nach Anspruch 2, **dadurch gekennzeichnet, daß** sie zwei durchbrochene Endlos-Förderbänder (31, 32) umfaßt, das heißt, ein externes Fördermittel (31), das Öffnungen oder Gittermaschen (31a) aufweist, die so bemessen sind, daß sie die Früchte (F) und die Fremdkörper (C1) mit gleichen oder kleineren Abmessungen als die größten Früchte der geernteten Art durchlassen, und ein internes Fördermittel (32), das in dem externen Fördermittel (31) untergebracht ist und Öffnungen oder Gittermaschinen (32a) aufweist, die so bemessen sind, daß sie die Fremdkörper (C1) mit kleineren Abmessungen als die kleinsten Früchte der Art durchlassen, wobei diese zwei Fördermittel (31, 32) in der gleichen Richtung im Umlauf sind und im Fallbereich der zu sortierenden Produkte übereinander angeordnete Abschnitte umfassen, wobei ein Raum (E) die Entlade-Enden (31A, 32A) der Fördermittel (31, 32) voneinander trennt, so daß ein Entladen der sortierten Früchte (F) ermöglicht wird.

19. Vorrichtung nach Anspruch 18, **dadurch gekennzeichnet, daß** das Endlosband des externen Fördermittels (31) und/oder das Endlosband des internen Fördermittels (32) im Bereich der Aufnahme und Sortierung der geernteten Produkte (P) Vibrationen unterzogen wird/werden.

## Claims

1. Method for continuously extracting foreign bodies mixed with fruits being harvested on the ground, involving successively carrying out a first screening of the harvested products in a single strike on the products to be sorted and using at least one openwork endless conveyor, so as to hold back the foreign bodies (C2) that are larger in size than the biggest fruits of the species being harvested and to only allow the fruits and the foreign bodies that are of the same size or smaller than those biggest fruits to pass through, followed by a second screening which holds back the fruits (F) and which allows the foreign bodies (C1) that are smaller in size than the smallest fruits of said species to pass through.

2. Device for continuously extracting foreign bodies mixed with fruits being harvested on the ground, comprising first screening means (3) which exhibit apertures or meshes (4) of a size designed to hold back the foreign bodies (C2) that are larger in size than the biggest fruits of the species being harvested and to allow the fruits and the foreign bodies that are of the same size or smaller than those biggest fruits to pass through, and second screening means (5) arranged beneath said first screening means (3) and exhibiting apertures or meshes (6) of a size designed to hold back the fruits (F) and to allow the foreign bodies that are smaller in size than the smallest fruits of said species to pass through, such that said small and large foreign bodies are extracted in a single strike, said first and second screening means being realised in the form of at least one endless openwork conveyor (1-2) which also carries away the sorted fruits (F).

3. Device according to claim 2, **characterised in that** the double screening operation is carried out by means of an endless openwork conveyor, the conveyor belt (1) of which is configured so that its upper side (1A) has two screens set one above the other, namely a first, upper belt (3) featuring apertures or meshes (4) of a size designed to allow the fruit and the foreign bodies that are of the same size or smaller than the biggest fruits to pass through, and a second, lower screen (5) featuring apertures or meshes (6) of a size designed to allow the foreign bodies that are smaller in size than the smallest fruits to pass through, said sorter-conveyor also ensuring that the fruits are carried to a recovery device and, on the other hand, carrying away and ejecting the foreign bodies of a size greater than the size of the biggest fruits and separated therefrom.

4. Device according to claim 3, **characterised in that** the endless openwork conveyor (1) is constituted by a series of open buckets (2) fitted together side by side so as to make a bucket conveyor.

5. Device according to claim 4, **characterised in that** each bucket (2) of the bucket conveyor (1) is constituted by a volume defining a cage which is delimited in its upper portion, on which the harvest arrives for sorting, by a grid (3) exhibiting apertures or meshes (4) which allow the fruits and the foreign bodies that are of the same size or smaller than the biggest fruits to pass through and, in its lower portion, by a grid (5) the holes (6) of which are slightly smaller than the size of the smallest fruits.

6. Device according to either of claims 4 and 5, **characterised in that** the upper grid (3) of the buckets (2) is fitted so as to be able to pivot on a horizontal or approximately horizontal axis (8), so as to be able to occupy two positions, namely: (a) - a first, closed position when the buckets (2) are situated in the reception zone (1C) of the harvest to be sorted and whilst they are on their journey upwards to the unloading end (1E), and (b) - an open position whilst they are over said unloading end.

7. Device according to claim 6, **characterised in that** the upper grid (3a) of each bucket (2) is attached by means of a joint (8) to the upper portion of the bucket (2a) that precedes the bucket (2b) covered by said grid.

8. Device according to any one of claims 4 to 7, **characterised in that** the front face of the buckets (2), when viewed in the direction in which they move, is constituted by a smooth plate (13) which extends the full length of said buckets.

9. Device according to any one of claims 4 to 8, **characterised in that** the bucket-type sorter-conveyor belt is fixed on an endless bar-type conveyor (9) constituted by a series of spaced bars (9a) and coupled to a motor which drives said conveyor and said belt.

10. Device according to claim 9, **characterised in that** each bucket (2) is fixed to the driven conveyor (9) by means of one or more demountable flanges (10).

11. Device according to any one of claims 4 to 10, **characterised in that** the bucket (2) type conveyor (1) is subjected to vibrations in the reception and screening zone (1C) of the harvested products.

12. Device according to claim 11, **characterised in that** the vibrations are generated by the transverse bars (9a) of the driven conveyor (9) encountering rollers (12) that rotate freely and are supported by the framework of the sorter-conveyor.

13. Device according to any one of claims 4 to 12, **characterised in that** an ejector chute (15) is arranged in the climbing portion (1D) of the bucket-type conveyor, said chute being fixed via its top end, and it rests by the force of gravity on the upper grid (3) of the buckets (2) located in said climbing portion, said chute performing two functions:
- on the one hand, it facilitates the propulsion of the foreign bodies (C2) held back by the upper grids (3) of the buckets during their journey upwards; and,
- on the other hand, it provides a ramp effect which encourages said foreign bodies to be ejected outwards, falling away from the conveyor as soon as they cross the top end of said chute.

14. Device according to claim 13, **characterised in that** it has a scavenging means (17) disposed above and near to the top end of the chute (15), said scavenging means covering the full width of the bucket conveyor and enabling the foreign bodies (C2) that have remained on said buckets (2) after having passed the chute to be detained, detached from the buckets and returned to said chute.

15. Device according to claim 14, **characterised in that** the scavenging means (17) is constituted by a cylindrical rotating brush mounted so as to rub along the top grid (3) of the buckets (2).

16. Device according to any one of claims 2 to 15, **characterised in that** it has a system for driving branches (20) and/or a device for helping to drive the stones (21) that are extracted from the products pouring into the reception zone (1C) of the sorter-conveyor (1-2).

17. Device according to claim 16, **characterised in that** the system for driving branches is constituted by a grid fitted so as to be tiltable in a controlled manner, thus enabling it to occupy two positions, namely a first position in which it is orientated perpendicularly or substantially perpendicularly to the trajectory of the sorter-conveyor (1) in the loading zone (1C) thereof, and a position in which it is orientated parallel, or substantially parallel, to said trajectory over the remainder of the range of said sorter-conveyor, as far as the entrance to the unloading zone thereof.

18. Device according to claim 2, **characterised in that** it comprises two endless openwork conveyors (31, 32), namely an outer conveyor (31) which has apertures or meshes (31a) of a size designed to allow the fruits (F) and the foreign bodies (C1) that of the same size or smaller than the biggest fruits of the species being harvested to pass through, and an inner conveyor (32) housed in said outer conveyor (31) and exhibiting apertures or meshes (32a) of a size designed to allow the foreign bodies (C1) that are smaller in size than the smallest fruits of said species to pass through, these two conveyors (31, 32) travelling in the same direction and having segments set above one another in the strike zone of the products being sorted, a space (E) separating the unloading ends (31A, 32A) of said conveyors (31, 32) so as to enable the sorted fruits (F) to be unloaded.

19. Device according to claim 18, **characterised in that** the endless belt of the outer conveyor (31) and/or the endless belt of the inner conveyor (32) is/are subjected to vibrations in the reception and screening zone of the harvested products (P).
